# DEMANDE DE BREVET EUROPEEN

(11) **EP 0 060 957 A2**
(43) Date de publication de la demande: **29.09.1982**
(21) Numéro de dépôt: 81420151.3
(22) Date de dépôt: 14.10.1981
(51) Int. Cl.: E01F 9/01

(54) **Socle stabilisateur, pour panneau de signalisation transportable**

(30) Priorité: 20.03.1981 FR 8106036
(71) Demandeur: de Segovia, François, F-69002 Lyon (FR)
(72) Inventeur: de Segovia, François, F-69002 Lyon (FR)
(74) Mandataire: Maisonnier, Jean

(57) **Abrégé**

L'invention concerne un socle pour le poteau (2) d'un panneau de signalisation.

Le socle comprend plusieurs éléments superposables (4), (13), (20) ayant chacun un poids unitaire réduit. L'élément central (4) comporte des moyens de verrouillage (8) pour le pied (1) du poteau (2).

Application : socle lourd et stable, facilement manipulé à la main, notamment pour les routes et les chantiers.

## Description

La présente inventinn est relative à un socle stabilisateur pour un panneau de signalisation routière ou de chantier.

On sait que les panneaux de signalisation sont habituellement munis de deux pieds formés de tiges métalliques légères ce qui permet de les déplacer le long des routes au fur et à mesure de l'avancement des travaux . De même, ces panneaux portatifs sont disposés sur la chaussée , pour annoncer des ralentissements ou des circonstances imprévues , par exemple un accident , un éboulement , des congères , un col fermé en hiver..

L'inconvénient de ces panneaux réside dans le fait que , par suite de la légèreté de leurs supports , ils sont fré- quemment renversés par le passage des voitures.

Le but de la présente invention est de réaliser un panneau qui soit solidement fixé , qu'on ne puisse renverser facilement , et qui soit cependant aisément transportable.

Le socle suivant l'invention est caractérisé en ce qu'il peut comporter plusieurs éléments empilables , ce qui permet à chacun de ne pas dépasser un poids unitaire donné , par exemple cinquante kilos , alors que le poids total de l'ensemble peut être uaussi élevé que la stabilité l'impose . Enfin , il comporte des moyens de verrouillage, pour immobiliser lepied d'un po:teauporte- panneau.

Suivant une autre caractéristique de l'invention , chaque élément du socle est pourvu d'encoches permettant de le manipuler à la main , ce qui est rendu possible par le faible poids unitaire de chaque élément.

Suivant une autre caractéristique de l'invention , on peut distinguer un élément central portant les moyens de verrouillage et d'autres éléments dont on peut le coiffer.

Suivant une autre caractéristique de l'invention , les moyens de verrouillage sont constitués par une baionnette dont la partie mâle formée d'ergots est située sur le pied du poteau , et dont la partie femelle est noyée dans la partie centrale de l' élément correspondant du socle.

Suivant une autre caractéristique de l'invention , la partie femelle de la baionnette est formée par un poussoir à ressort ou par un système analogue.

Suivant une autre caractéristique de l'invention , la partie femelle de la baïonnette repose sur une traverse fixée à l'élément central , mais elle est entburée par un évidement de grandes dimensions , pour laisser passer les cailloux , graviers ou autres petits objets susceptibles de venir tomber dans cet orifice pendant la durée du chantier.

Suivant une autre caractéristique de l'invention , les moyens de verrouillage sont constitués par un anneau fendu , monté libre dans une gorge ménagée sur le poteau , celui-ci étant un simple tube qui s'engage à force dans l'élément central du socle.

Suivant une autre caractéristique de l'invention , les moyens de verrouillage sont constitués par une pièce métallique filetée et creuse reposant sur le fond de l'élément central , et autour de laquelle on coule le matériau de l'élément , créant ainsi un pas de vis , alors que la partie mâle de la baionnette est munie d'un filetage au bas du poteau.

Suivantune autre caractéristique de l'invention , les éléments sont des corps creux se coiffant les uns les autres.

Suivant une autre caractéristique de l'invention ,les éléments sont des corps creux tronconiques lisses .

Suivant une autre caractéristique de l'invention , les éléments sont des corps creux tronconiques en gradins.

Les dessins annexés , donnés à titre d'exemples non limitatifs , permettront de mieux comprendre les caractéristiques de l'invention.
Figure 1 est une vue générale du poteau de signalisation , monté sur le socle de béton selon l'invention.
Figure 2 est une vue du poteau de signalisation muni de la baionnnette à ergota suivant l'invention.
Figure 3 est une vue en coupe du socle montrant l'em- boitement des éléments et le système de verrouillage.
Figure 4 montre en coupe les détails du système de verrouillage.
Figure 5 montre en coupe l'élément d'emboîtement qui est le plus large.
Figures 6 et 7 montrent deux autres éléments venant s' emboîter dans le premier.
Figure 8 est une vue en coupe du verrouillage par rotation.
Figure 9 est une vue de dessous de la plaque ou traverse qui est fixée au béton.
Figure 10 est une vue de dessus de la partie métallique à emboîter.
Figure 11 est une vue en coupe d'éléments tronconiques.
Figure 12 est une vue du poteau muni de l'anneau fendu.
Figure 13 est une vue du pas de vis coulé dans le béton.
Figure 14 est une vue du montant muni de ressort.
Figure 15 est une vue de l'élément central de béton.
Figure 16 montre une variante où l'élément central est une enveloppe creuse , à remplir surplace d'un matériau de lestage.
Figure 17 est une vue analogue d'un premier élément supplémentaire destiné à coiffer celui de la figure 16.
Figure 18 montre un deuxième élément supplémentaire destiné à coiffer celui de la figure 17.
Figure 19 est une vue en élévation avec coupe partielle du pied.
Figure 20 est une vue latérale correspondante.
Figure 21 est une vue en coupe de la partie centrale de l' élément de la figure 16 après mise en place du pied du poteau.
Figures 22 à 24 illustrent les phases successives pour la mise en place du poteau.

On a représenté en figure 1 , un poteau 2 planté dans son élément de socle 4 , suivant l'invention. Le poteau 2 portant un panneau de signalisation 3 , pénètre par un pied 1 dans l'élément de socle 4. Sur la figure 2 , on voit en supplément la partie mâle 7 d'un assemblage à baïonnette avec ses deux ergots 6.

Le socle destiné à porter de façon stable le panneau 3 est composé de plusieurs éléments emboîtables tels que 4 , 13 , 20 , et des moyens de verrouillage 8 ( figure 8) situés dans un logement 10.

Chaque élément 4 , 13 , 20 du socle peut être réalisé par exemple en béton massif . Il peut être tronconique lisse ( cas des éléments 24 , 23 , 30 de la figure 11) ou en gradins (cas des éléments 4 , 13 , 20 des figures 1 , 3 , 5 , 6 , 7 , 8 , 13 et 15).

Chaque élément 4 , 13 , 20 du socle est muni d'encoches 5 pour faciliter sa manutention Les moyens de verrouillage 8 comprennent une douille centrale 21 coiffée par une coupelle 9 , tandis qu'un ressort 18 est comprimé entre elles. Le pied 1 du poteau 2 pénètre dans une ouverture centrale 22 de l'élément 4 du socle et vient , par simple rotation d'un quart de tour se fixer dans le logement 7 grâce aux ergots 6 de cet assemblage à baïonnette.

Le ressort 18 est contenu dans la cavité 17 de la douille 21 et soutient la coupelle 9 qui vient ainsi le coiffer . L'ensemble du ressort 18 , dela douille 21 et de la coupelle 9 forme un poussoir qui se trouve comprimé pendant qu'on enfonce le poteau 2 en le faisant tourner pour verrouiller la baïonnette .

Sur la figure 3, on peut voir la traverse 11 sur laquelle repose la douille 21 des moyens de verrouillage 8 . Cette traverse est scellée dans le béton de l'élément 4 , c'est-à-dire à la base du logement 10 dont l'ouverture vers le bas reste libre sur un évidement 12 suffisamment grand ppur laisser passer les cailloux , ou le gravier , selon la figure 9.

Les figures 5 , 6 et 7 montrent trois élément, emboîtables 34 , 13 et 20 susceptibles d'être superposés.

Sur la figure 8 , on voit le poteau 2 du panneau 3 dont les ergots 6 sont en train de tourner dans les moyens de verrouillage 8 pour assurer l'assemblage à baïonnette . Le poussoir 9 , 18 21 maintient ensuite l'ensemble à la position verrouillée dans le so- ^{cle} 4 , 13 , 20.

Une variante montre , sur la figure 12 ; le poteau 2 constitué par un simple tube muni d'une gorge 16 pour reoevoir un anneau fendu 15 . Ce dernier , engagé à force dans l'élément 4 du socle , assure la fixation par frottement. On voit que , dans ce cas , il n'y a pas besoin d'ergots, ni de baïonnette ou de moyens de verrouillage 8 du genre précité.

La figure 13 est une variate oùla fixation du poteau 2 est assurée par un pied fileté 14 qu'on vient visser dans une douille filetée 25, noyée dans le béton de l'élément 4 .

La figure 14 montre un poteau 2 dont dépassent latéralement deux index de verrouillage 26 , écartés en saillie par un ressort 27 comprimé entre eux .

La figure 15 est une vue d'un élément central 4 en béton , muni d'une ouverture centrale lisse 28 susceptible de recevoir à force les variantes des figures 12 et 14 . Cet élément 4 de la figure 15 a une forme à profil général tronconique dont la section méridienne définit des gradins arrondis 29 grâce auxquels un caillou ou analogue tombant sur le socle ne peut pas s'y maintenir, ni gêner l'empilage des autres éléments 13 et 20.

L'invention procure les principaux avantages suivants :
- le socle est aisément transportable et maniable , grâce à ses éléments démontables 4 13 ou 20 , ou 24 , 23 , 30
- le socle est très stable par rapport aux systèmes actuels de poteaux montés sur un pied fragile , et qui sont souvent renversés par le passage des voitures.

Bien entendu , on ne sortirait pas du cadre de l'invention en réalisant chaque élément 4 , 13 , é20 , ou 24 , 23 , 30 , du socle , sous la forme d'une enveloppe creuse en matière plasfi- que , susceptible d'être remplie de sable , sur les lieux d'utilisation . Une telle enveloppe présente l'avantage de se crever ou d'éclater en cas de choc . Elle convient donc particulièrement pour la signalisation sur des routes ou autoroutes oùdes accidents de la circulation sont susceptibles de se produire .

Des variantes de ce type sont illustrées sur les figures 16 à 24 .

L'élément central 4 de la figure 16 est une enveloppe creuse 31 , définissant un profil en gradins aux bords arrondis. A son sommet , elle comporte au moins une ouverture de remplissage 32 pour y déverser le lest. A sa partie inférieure , elle définit un bourrelet périphérique 33 situé à une distance 34 au-dessus du plan inférieur destiné à être posé sur le sol . Ainsi , l'utilisateur peut passer la main sous le bourrelet 33 en tout point de la périphérie , pour manipuler commodément l'élément 4 . Cela permet de supprimer les encoches 5 décrites ci-dessus.

L'ouverture centrale 22 de l'élément 4 ne comporte aucun élément mobile pour le verrouillage du poteau . Dans sa zone supérieure , elle définit un épaulement transversal 35 pour servir de butée à une rondelle 36 (figures 19 et 21) . Dans sa zone inférieure, elle définit des évasements de retenue 37 diamétralement opposés.

Par contre , le pied 1 du poteau , muni à son sommet d'un manchon 38 pour recevoir le poteau 2(figure 19) est constitué par un simple tronçon de tube métallique . Il est localement renflé pour définir une nervure transversale 39 . Sous cette nervure , on enfile un ressort hélicoidal 40 , puis la rondelle 36 qui coulisse librement . Ensuite , on écrase partiellement la base du tube , pour faire apparaître deux ergots saillants 41 , diamétralemnt opposés , grâce auxquels , ni le ressort 40, ni la rondelle 36 ne peuvent plus être perdus ou démontés.

Le fonctionnement est le suivant :
On enfonce de haut en bas le pied 1 dans l'ouverture 22 ( figure 22) . Ce faisant , on ramène la rondelle 36 en butée sur l'épaulement 35 . En poursuivant l'enfoncement ( flèche 42) , on comprime le ressort 40 . En fin de course , on tourne d'un quart de tour (flèche 43 , figure 23) et on laisse le ressort 40 revenir sur lui-même , ce qui soulève l'ensemble 1, 2 , 3 et présente les ergots 41 dans les évasements de retenue 37 où: ils restent désormais immobilisés ( figires 21 et 24).

Si l'utilisateur souhaite un socle plus lburd , il lui suffit de coiffer l'élément 4 de la figure 16 avec l'élément 13 de la figure 17 , voire avec l'élément 20 de la figure 18 avant d'y adapter le poteau 2 et son pied 1 , comme illustré sur les figures 22 à 24 . Chacun des éléments 13 (figures 17),et 20 (figure 18) est constitué lui aussi par une enveloppe creuse en matière plastique, respectivement référencée 44 ou 45 , qu'on leste sur place en la remplissant d'eau , de sable , de graviers, etc...

Bien entendu , on ne sortirait pas du cadre de l'invention, en utilisant le poteau 2 pour supporter un objet quelconque , tel que par exemple un écran ou un parasol .

## Revendications

1 - Socle pour poteau de signalisation , caractérisé en ce qu'il comporte plusieurs éléments iempilables (4) (13) , (20) , ou (24 , (23) (30) , ce qui permet à chacun de ne pas dépasser un poids unitaire donné , par exemple cinquante kilogs , alors que le poids total de l'ensemble peut être aussi élevé que la stabilité l'impose , tandis que l'élément central (4) de l'empilage est muni de moyens de verrouillage (8) , ou (35) , (37) pour immobiliser le pied (1) d'un poteau (2).

2 - Socle pour poteau de signalisation suivant la revendication 1 , caractérisé en ce que chaque élément (4) , (13) , (20) ou (24), (23) , (30) du socle est pourvu d'encoches (5) permettant la manipulation à la main , car ces éléments ont un faible poids unitaire.

3 - Socle pour poteau de signalisation suivant la reven di- cation 1 , caractérisé en ce qu'il comprend un élément central (4) ou (24) portant les moyens de verrouillage (8) , ou (35) , (37) et d'autres éléments (13) , (20) ou (23) , (30) dont on peut le coiffer si l'on veut augmenter le poids et la stabilité de l'ensemble.

4 - Socle pour poteau de signalisation suivant la revendication 3 , caractérisé en ce que les moyens de verrouillage (8) sont un assemblage à baïonnette dont la partie mâle (7) formée d'ergots (6) est située sur le pied (1) du montant (2) et la partie femelle (9) , (18) , (21) logée dans la masse de l'élément (4) ou (24).

5 - Socle pour poteau de signalisation suivant la revendication 4 , caractérisé en ce que la partie femelle (9) , (18) , (21) de la baïonnette comporte une coupelle (9) formant poussoir sous 1' action d'un ressort (18).

6 - Socle pour poteau de signalisation suivant les revendications 3 et 4 , caractérisé en ce que la partie femelle (9) , (18) , (21) de la baïonnette repose sur une traverse (11) fixée dans la masse de l'élément (4) , tandis quelle est entourée d'un évidement (12) de grandes dimensions , laissant passer les cailloux , le gravier ou analogues.

7 - Socle pour poteau de signalisation suivant la revendication 3 , caractérisé en ce que lesmoyens de verrouillage sont constitués par une douille filetée (25) noyée dans la masse de l'élément (4) , pour recevoir un pied fileté (14) prévu sur le pied (1) du poteau (2).

8 - Socle pour poteau de signalisation suivant la revendication 3 , caractérisé en ce que les moyens de verrouillage sont constitués par un anneau fendu (15) placé dans une gorge (16) ménagée sur le pied (1) du poteau (2) , qu'on engage simplement à force dans l'ouverture lisse de l'élément (4) ou (24).

9 - Socle pour poteau de signalisation suivant l'une quelconque des revendications précédentes , caractérisé en ce que les moyens de verrouillage sont constitués par deux index (26)écartés transversalement par un ressort (27) pour faire saillie de part et d'autre du pied (1) du montant (2) alors qu'on peut enfoncer celui-ci à force dans l'ouverture lisse de l'élément (4) ou (24).

10 - Socle pour poteau de signalisation suivant l'une quelconque des revendications précédentes , caractérisé en ce que les moy ens de verrouillage comprennent : sur le pied (1) , une nervure transversale (39) au-dessous de laquelle coulissent un ressort hélicoïdal (40 )et une rondelle libre (36) située au-dessus de deux ergots transversaux (41°) du pied (1) ; et dans l'ouverture centrale (22) de l'élément (4) ou (24) , un épaulement supérieur (35) pour retenir la rondelle (36) , et deux évasements inférieurs opposés (37) pour retenir les ergots (41) du pied (1).

11 - Socle suivant l'une quelconque des revendications précédentes , caractérisé en ce qu'à une distance (34) au-dessus de sa face inférieure , chaque élément comporte un bourrelet périphérique de préhension (33).

12 - Socle pour poteau de signalisation suivant l'une quelconque des revendications précédentes, caractérisé en ce que les éléments sont des corps tronconiques lisses (24) , (23) , (30).

13 - Socle ppur poteau de signalisation suivant l'une quelconque des revendications 1 à 11 , caractérisé en ce que les éléments (4), (13) , (20) sont des corps tronconiques à section méridienne en gradins arrondis.

14 - Socle pour poteau de signalisation suivant l'une quelconque des revendications précédentes , caractérisé en ce que chaque élément (4) , (13) , (20) , ou (24) , (23) , (30) , est constitué par une enveloppe creuse en matière plastique (31) , (44) , (45) munie d'une ouverture de remplissage (32) pour du lest.

15 - Socle pour poteau de signalisation suivant l'une quelconque des revendications 1 à 14 , caractérisé en ce que ses éléments (4) , (13) , (20) , ou (24) , (33) , (30) , sont réalisés chacun en béton massifₒ
